# EUROPÄISCHE PATENTSCHRIFT

(11) **EP 0 154 954 B1**
(45) Veröffentlichungstag und Bekanntmachung des Hinweises auf die Patenterteilung: **14.11.1990**
(21) Anmeldenummer: 85102705.2
(22) Anmeldetag: 09.03.1985
(51) Int. Cl.: B63H 3/04

(54) **Verstellvorrichtung für Verstellpropeller von Wasserfahrzeugen**
Marine propeller blade pitch changing mechanism
Dispositif pour changer le pas d'une hélice marine à pas variable

(30) Priorität: 16.03.1984 CH 1354/84
(43) Veröffentlichungstag der Anmeldung: 18.09.1985
(73) Patentinhaber: Müller, Peter, CH-8038 Zürich (CH)
(72) Erfinder: Müller, Peter, CH-8038 Zürich (CH)
(74) Vertreter: Niemann, Uwe, Dr.-Ing.

(56) Entgegenhaltungen:
- DE-B- 1 097 309
- DE-C- 802 981
- DE-C- 805 246
- DE-C- 805 984

## Beschreibung

Die Erfindung betrifft eine Verstellvorrichtung für das Einstellen der Steigung von in der Nabe eines Verstellpropellers von Wasserfahrzeugen drehbar gelagerten und durch ein Gestänge betätigbaren Propellerblättern, wobei das Gestänge durch ein auf der Abströmseite der Nabe des Verstellpropellers nicht drehend angeordnetes, einen Teil der Verstellvorrichtung bildendes Verstellglied über ein mit dem Verstellpropeller drehendes Verstellzwischenglied betätigbar ist, und wobei das nicht drehende Verstellglied mit einem als zweiarmiger Verstellhebel ausgebildeten Verstellgestänge verbunden ist, das-seinerseits mit einem mit Abstand von dem Verstellpropeller angeordneten Antriebsorgan zur Erzeugung einer Linearbewegung gekuppelt ist und von dem der eine Arm des Verstellhebels am nicht rotierenden Verstellglied angreift, wie es aus US-A-2 742 097 bekannt ist.

Verstellvorrichtungen, mit denen die Steigung der Blätter eines Verstellpropellers eingestellt wird, sind in verschiedenen Ausführungen bekannt. Sie dienen dazu, einerseits die in einem Wasserfahrzeug installierte Leistung besser auszunützen und andererseits das Manövrieren des Wasserfahrzeuges zu erleichtern. Die Steigung der Propellerblätter kann hierbei dem jeweiligen Einsatz von Hand oder selbsttätig eingestellt werden, wobei auch eine Einstellung der Propellerblätter für Rückwärtsfahrt möglich ist.

Während der Verstellpropeller durch eine von einem motorischen Antrieb im Innern des Wasserfahrzeugs angetriebene Welle angetrieben wird, erfolgt die Verstellung der Propellerblätter auf verschiedene Weise. So ist es bakannt, ein Druckfluid in die Propellernabe einzuführen und damit ein in der Nabe angeordnetes Kolbensystem zu beaufschlagen, durch welches die Propellerblätter verstellt werden (US-PS 2 931 443).

Weiter ist aus DE-B-1 097 309 eine Verstelleinrichtung für Propellerblätter bekannt, bei welcher durch mindestens zwei hydraulische Linearmotoren eine im Innern der Antriebswelle gelagerte Verstellwelle angeordnet ist. Beide Ausführungsformen setzen entsprechend grosse Wellendurchmesser voraus und sind deshalb nur bei grossen Antriebsleistungen anwendbar.

Weiter ist es aus US-A-2,742,097 und DE-C-805 984 bekannt, mittels eines mechanischen Gestänges oder Getriebes die Verstellung der Propellerblätter auf der Abströmseite der Nabe anzuordnen, wobei die Verstellkraft manuell aufgebracht wird. Die direkte Uebertragung der manuellen Verstellkraft kann nur bei Verstellpropellern kleiner Leistung verwendet werden. Bei grösseren Antriebsleistungen muss die manuelle Krafterzeugung ins Langsame übersetzt werden, womit schnelle Verstellbewegungen nicht mehr möglich sind.

Hier setzt die Erfindung ein, der die Aufgabe zugrundeliegt, eine Verstellvorrichtung der eingangs beschriebenen Art so auszugestalten, dass die Verstelleinrichtung einfach ist und gleichzeitig gross Verstellkräfte bei raschen Verstellbewegungen auf zubringen erlaubt, womit eine Anwendung bei grösseren Verstellpropellern möglich ist.

Diese Aufgabe wird dadurch gelöst, daß das Antriebsorgan ein Linearmotor ist, und daß der andere Arm des Verstellgestänges über ein Gelenk mit der Stoßstange des Linearmotors gekuppelt ist. Vorteilhafte Ausgestalltungen der Erfindung sind in den Unteransprüchen beschrieben.

Die Erfindung ist in der Zeichnung schematisch und in zwei Ausführungsbeispielen dargestellt und nachfolgend beschrieben. Es zeigen:
Fig. 1 eine schematische Darstellung einer erfindungsgemässen Verstellvorrichtung für die Einstellung der Propellerblattsteigung eines Verstellpropellers,
Fig. 2 eine erste Anorndung der Verstellvorrichtung für einen fest am Wasserfahrzeug angebauten Verstellpropeller,
Fig. 3 eine zweite Anordnung einer Verstellvorrichtung für einen Verstellpropeller, der in einem am Wasserfahrzeug angelenkten Schwenkteil gelagert ist, der auch das Steuerruder trägt, und
Fig. 4 eine Ansicht der Verstellvorrichtung nach Fig. 3 aus Richtung IV in Fig. 3.

Die in Fig. 1 schematisch dargestellte Verstellvorrichtung für einen Verstellpropeller 1 mit verstellbaren Propellerblättern 2 weist eine durch eine Antriebswelle 3 angetriebene Propellernabe 4 auf. Die Antriebswelle 3 ist von einer Antriebsmaschine 5 angetrieben und in einer schematisch dargestellten Lagerung 6 gelagert. Die Verstellung der Steigung der Propellerblätter 2 erfolgt im wesentlichen durch ein mechanisches Gestänge 7, dessen Hauptteil ein zweiarmiger Verstellhebel 8 ist, dessen Schwenkachse 9 in einem Stützlager 10 schwenkbar abgestützt ist. Das Stützlager 10 ist entweder in einem am Wasserfahrzeug abgestützten Teil oder, wenn der Verstellpropeller 1 Teil einer schwenkbaren Steuerruderanordnung ist, in dieser Steuerruderanordnung gelagert. Der Verstellhebel 8 weist einen obern Arm 11 und einen untern Arm 12 auf, wobei der obere Arm 11 über ein Gelenk 13 mit der Stossstange 14 eines von einer Kraftquelle 16 angetriebenen Linearmotors 15 gekuppelt ist, während der untere Arm 12 über ein zweites Gelenk 16 mit einem nichtrotierenden Verstellglied 17 gekuppelt ist. Das nichtrotierende Verstellglied 17 kann verschieden ausgebildet sein und beispielsweise ein Ring oder eine Hülse sein, die ein Radial- und Axialkräfte aufnehmendes Lager 18 trägt, das seinerseits in einem rotierenden Verstellzwischenglied 19 gelagert ist. Mit letzterem sind Verstellstangen 20 gekuppelt, die in der Propellernabe 4 geführt sind und die einzelnen Propellerblätter 2 synchron verstellen. Durch diese Anordnung kann der Uebergang von dem nichtrotierenden Verstellglied 17 auf das rotierende Verstellzwischenglied (19) in einfacher und platzsparender Weise verwirklicht werden. Obwohl an dem Verstellglied (17) noch das zweite Gelenk 16 angeordnet ist, lasst sich das Verstellglied (17) zusammen mit diesem Gelenk ohne zusätzlichen Platzbedarf in einer leichten, die Nabe 4 umgebenden, strömungsgünstigen Haube (4') unterbringen.

In Fig. 2 ist der von der Antriebswelle 3 angetriebene Verstellpropeller 1 fest unterhalb des Rumpfes 25 eines Wasserfahrzeuges angeordnet, wobei ein hohler Tragkörper 21 am Rumpf 25 befestigt ist, an dessen unterem Ende der Verstellpropeller 1 gelagert ist. An dem hohlen Tragkörper 21 ist abströmseitig mittels Scharniergelenken 24 ein Steuerruder 22 schwenkbar gelagert, während im Innern des Tragkörpers 21 das mechanische Gestänge 7 eingebaut ist. Die hier nicht beschriebenen Bezugszeichen stimmen mit denjenigen von Fig. 1 überein. Der Linearmotor 15 ist hier ein doppeltwirkender Hydrozylinder, dessen Kolbenstange die Stossstange 14 bildet und mittels eines Gelenkes 23 am hohlen Tragkörper 21 abgestützt ist. Für den Antrieb des Linearmotors 15 dient ein Hydroaggregat 26, das Druckmedium für die Betätigung der Verstellvorrichtung liefert. Der Linearmotor 15, der auch ein elektrisches oder pneumatisches Aggregat sein kann, ist bei der Ausführung nach Fig. 2 unterhalb des Rumpfes 25 im hohlen Tragkörper 21 gelagert, jedoch wäre es auch möglich, den obern Arm 11 des Verstellhebels 8 so auszubilden, dass er in das Wasserfahrzeug ragt, so dass der Linearmotor 15 innerhalb des Rumpfes 25 angeordnet sein könnte. Dadurch, dass das mechanische Gestänge 7 für die Ueberleitung der Verstellkräfte in die Propellernabe 4 eingesetzt ist, während der Linearmotor 15 im Abstand davon die benötigte Energie für die Ueberwindung der Verstellkräfte erzeugt, wird eine an beliebige Platzverhältnisse anpassbare, aufwand- und platzgünstige Lösung geschaffen.

Fig. 3 und4 zeigen eine Verstellvorrichtung für die Verstellung der Propellerblätter 2 eines Verstellpropellers 1 in Verbindung mit einem Z-Antrieb, bei welchem die Antriebswelle 3 nicht schräg durch den Rumpf 25 des Wasserfahrzeuges hindurchgeführt wird, wie dies in Fig. 2 angedeutet ist. Vielmehr wird die Antriebswelle 3 von der Antriebsmaschine 5 über Wellen 27, 28 und Kegelgetriebe 29, 30 angetrieben, wobei die Wellen 3, 27, 28 Z-förmig angeordnet sind. Die beiden Kegelgetriebe 29, 30 und die Wellen 3, 28 sind in einer Steuerruderanordnung 32 untergebracht, die als schwenkbarer Teil über Scharniergelenke 31 (in Fig. 3 nur eines sichtbar) am Rumpf 25 angelenkt ist. In der Steuerruderanordnung 32 ist zudem die gesamte Vorstellvorrichtung untergebracht, von der der Linearmotor 15 mit der Stossstange 14 und das mechanische Gestänge 7 dargestellt sind. Die hier nicht erläuterten Bezugszahlen stimmen mit denjenigen von Fig. 1 und 2 überein.

Auch in Fig. 3 ist der Hydromotor 5 ein doppeltwirkender Hydrozylinder, der über Leitungen 33, 34 mit einer als Hydroaggregat ausgebildeten Kraftquelle 26 verbunden ist.

Aus Fig. 4 ist noch deutlicher erkennbar, dass der Linearmotor 15 an der Aussenwand der Steuerruderanordnung 32 angeordnet ist, wobei das mechanische Gestänge aus zwei Verstellhebeln 8 besteht, die durch Traversen 35, 36 miteinander verbunden sind. Der Doppel-Verstellhebel 8 hat jedoch die gleiche Funktion wie ein einfacher Verstellhebel. Eine solche Anordnung könnte ebenfalls vorgesehen und hierbei der Linearmotor 15 im Innern der Steuerruderanordnung 32 untergebracht werden. Der Verstellpropeller 1 ist mit seiner Antriebswelle 3 ein Teil des eigentlichen Steuerruders 37. Auch hier ist durch diese Anordnung die Abströmseite des Verstellpropellers 1 frei für die Anordnung des mechanischen Gestänges 7. Die Verstellvorrichtung ist damit in ihrer Gesamtheit ein Teil der Steuerruderanordnung 32 und wird bei Betätigung des Steuerruders 37 mitbewegt. Da die Kraftquelle 26 zweckmässig im Rumpf 25 des Wasserfahrzeuges untergebracht ist, müssen die Kraftübertragungsteile 33, 34 nachgiebig oder gelenkig angeordnet werden. Auch bei der Ausführung nach Fig. 3 zeigt sich, dass durch die Kombination eines mechanischen Gestänges für die Krafteinleitung in die Propellernabe 4 und eines Linearmotors, der mit Abstand von der Propellerachse angeordnet und deshalb in seiner Anordnung weitgehend frei ist, eine technisch saubere und auch kostengünstige Lösung darstellt.

Durch die beschriebene Verstellvorrichtung wird erreicht, dass wegen der Anordnung des Linearmotors 15 ausserhalb des Bereiches des Verstellpropellers und der auf der Abströmseite angeordneten, platzsparenden Krafteinleitung der Verstellmittel für die Verstellung der Propellerblätter 2 die Propellernabe 4 klein dimensioniert werden kann, so dass die Masse eine solchen Verstellpropellers sich der Masse eines vergleichbaren Propellers mit festen Propellerblättern nähert.

Durch diese Anordnung besteht bei Ausfall des Linearmotors 15 die Möglichkeit, manuell einzugreifen und das Verstellgestänge 7 in einer solchen Lage der Propellerblätter 2 zu fixieren, dass das Wasserfahrzeug auch dann problemlos manöveriert werden kann.

## Patentansprüche

1. Verstellvorrichtung für das Einstellen der Steigung von in der Nabe (4) eines Verstellpropellers (1) von Wasserfahrzeugen drehbar gelagerten und durch ein Gestänge betätigbaren Propellerblättern (2), wobei das Gestänge durch ein auf der Abströmseite der Nabe des Verstellpropellers nicht drehend angeordnetes, einen Teil der Verstellvorrichtung bildendes Verstellglied (1.7) über ein mit dem Verstellpropeller drehendes Verstellzwischenglied (19) betätigbar ist, und wobei das nicht drehende Verstellglied (17) mit einem als zweiarmiger Verstellhebel (8) ausgebildetes Verstellgestänge (7) verbunden ist, das seinerseits mit einem mit Abstand von dem Verstellpropeller (1) angeordneten Antriebsorgan zur Erzeugung einer Linearbewegung gekuppelt ist und von dem der eine Arm (12) des Verstellhebels am nicht rotierenden Verstellglied (17) angreift, dadurch gekennzeichnet, daß das Antriebsorgan ein Linearmotor (15) ist und daß der andere Arm (11) des Verstellgestänges (7) über ein Gelenk (13) mit der Stoßstange (14) des Linearmotors gekuppelt ist.

2. Wasserfahrzeug mit einer Verstellvorrichtung nach Anspruch 1, dadurch gekennzeichnet, daß der Linearmotor (15) außerhalb des Rumpfes (25) des Wasserfahrzeugs angeordnet ist.

3. Wasserfahrzeug nach Anspruch 1 oder 2, dadurch gekennzeichnet, dass der Linearmotor (15) in einem am Rumpf befestigten hohlen Tragkörper (21) angeordnet ist, an dem abströmseitig ein Steuerruder (22) schwenkbar gelagert ist.

4. Wasserfahrzeug nach Anspruch 1 oder 2, dadurch gekennzeichnet, dass der Linearmotor (15) in bzw. an einer mit dem Steuerruder (37) verbundenen, schwenkbaren Steuerruderanordnung (32) abgestützt ist.

5. Wasserfahrzeug nach Anspruch 3 oder 4, dadurch gekennzeichnet, dass der zweiarmige Verstellhebel (8) sich innerhalb des hohlen Tragkörpers (21) oder an der schwenkbaren Steuerruderanordnung (32) befindet, in welchem bzw. welcher auch die Schwenkachse (9) des Verstellhebels gelagert ist.

6. Wasserfahrzeug nach Anspruch 1, dadurch gekennzeichnet, dass das Verstellglied (17) ein vom Verstellzwischenglied (19) umgebener Körper, vorzugsweise ein Ring oder eine Hülse, ist.

## Revendications

1. Dispositif de réglage pour le réglage du pas de pales d'hélice (2) qui sont montées rotatives dans le moyeu (4) d'une hélice à pas variable (1) de bateaux et qui peuvent être actionnées par une tringlerie, la tringlerie pouvant être actionnée, par l'intermédiaire d'un élément intermédiaire de réglage (19) tournant avec l'hélice à pas variable, par un élément de réglage (17) constituant une partie du dispositif de réglage et disposé sans possibilité de rotation du côté de flux sortant du moyeu de l'hélice à pas variable, et l'élément de réglage non rotatif (17) étant relié à une tringlerie de réglage (7) réalisée sous la forme d'un levier de réglage (8) à deux bras, qui est lui-même accouplé à un organe d'entraînement disposé à distance de l'hélice à pas variable (1) pour produire un mouvement linéaire, et un bras (12) du levier de réglage agissant sur l'élément de réglage non rotatif (17), caractérisé en ce que l'organe d'entraînement est un moteur linéaire (15), et en ce que l'autre bras (11) de la tringlerie de réglage (7) est accouplé par l'intermédiaire d'un joint articulé (13) à la tige de poussée (14) du moteur linéaire.

2. Bateau pourvu d'un dispositif de réglage selon la revendication 1, caractérisé en ce que le moteur linéaire (15) est disposé à l'extérieur de la coque (25) du bateau.

3. Bateau selon la revendication 1 ou 2, caractérisé en ce que le moteur linéaire (15) est disposé dans un corps porteur creux (21) fixé sur la coque, sur le côté de flux sortant duquel un gouvernail (22) est monté pivotant.

4. Bateau selon la revendication 1 ou 2, caractérisé en ce que le moteur linéaire (15) est soutenu dans ou sur un ensemble de gouvernail pivotant (32) assemblé au gouvernail (37).

5. Bateau selon la revendication 3 ou 4, caractérisé en ce que le levier de réglage à deux bras (8) se trouve à l'intérieur du corps porteur creux (21) ou sur l'ensemble de gouvernail pivotant (32), corps ou selon le cas ensemble dans lequel est également monté l'axe de pivotement (9) du levier de réglage.

6. Bateau selon la revendication 1, caractérisé en ce que l'élément de réglage (17) est un corps, de préférence une bague ou une douille, entouré par l'élément intermédiaire de réglage (19).

## Claims

1. Adjusting device for the setting of the pitch of propeller blades (2) which are borne to be rotatable in the hub (4) of a variable pitch propeller (1) of watercraft and actuable through a linkage, wherein the linkage is actuable through an adjusting member (17), which forms a part of the adjusting device and is non-rotatably arranged on the wake side of the hub of the variable pitch propeller, by way of an intermediate adjusting member (19) rotating with the variable pitch propeller and wherein the non-rotating adjusting member (17) is connected with an adjusting linkage (7), which is constructed as two-armed adjusting lever (8) and in its turn for the production of a linear movement coupled with a drive organ arranged at a spacing from the variable pitch propeller (1) and of which the one arm (12) of the adjusting lever engages at the non-rotating adjusting member (17), characterised thereby, that the drive organ is a linear motor (15) and that the other arm (11) of the adjusting linkage (7) is coupled by way of a hinge (13) with the push-rod (14) of the linear motor (15).

2. Watercraft with an adjusting device according to claim 1, characterised thereby, that the linear motor (15) is arranged outside the hull (25) of the watercraft.

3. Watercraft according to claim 1 or 2, characterised thereby, that the linear motor (15) is arranged in a hollow carrier body (21), which is fastened at the hull and at which a steering rudder (22) is borne to be pivotable at the wake side.

4. Watercraft according to claim 1 or 2, characterised thereby, that the linear motor (15) is supported in or at a pivotable steering rudder arrangement (32) connected with the steering rudder (37).

5. Watercraft according to claim 3 or 4, characterised thereby, that the two-armed adjusting lever (8) is disposed within the hollow carrier body (21) or at the pivotable steering rudder arrangement (32), in which also the pivot axle (9) of the adjusting lever is borne.

6. Watercraft according to claim 1, characterised thereby, that the adjusting member (17) is a body, preferably a ring or a sleeve, surrounded by the intermediate adjusting member (19).
